# EUROPÄISCHE PATENTANMELDUNG

(11) **EP 0 746 988 A1**
(43) Veröffentlichungstag der Anmeldung: **11.12.1996**
(21) Anmeldenummer: 96108233.6
(22) Anmeldetag: 23.05.1996
(51) Int. Cl.: A24C 5/06

(54) **Verfahren und Vorrichtung zum Füllen von Hülsen mit Rauchmaterial**

(30) Priorität: 10.06.1995 DE 19521180
(71) Anmelder: CHILINOV S.à.r.l., F-91380 Chilly-Mazarin (FR)
(72) Erfinder: Schramm, Christian, 91000 Evry (FR)
(74) Vertreter: Hiss, Ludwig, Pat. Ass. Dipl.-Ing.

(57) **Zusammenfassung**

Beschrieben wird ein Verfahren und eine Vorrichtung zum Füllen von Hülsen (3) mit Rauchmaterial, insbesondere von Hülsen aus Zigarettenpapier mit Schnittabak.
Die Erfindung wird darin gesehen, daß die Hülsen (3) aufeinanderfolgend in Mulden (2) einer Muldentrommel (1) gefördert werden, und daß an einer Füllstation (4) ein in eine Hülse eintretendes Einschubmittel (23) eine Tabakportion (27) einbringt und danach wieder aus der Hülse austritt, wonach die gefüllte Hülse abgefördert wird. In besonders vorteilhafter weiterer Ausgestaltung kann die Hülse während ihrer Füllung mit einer Tabakportion in der Füllstation zusätzlich auf ihrer der aufnehmenden Mulde (2) abgewandten Seite gehalten werden.

## Beschreibung

Die Erfindung betrifft ein Verfahren zum Füllen von Hülsen mit Rauchmaterial, insbesondere von Hülsen aus Zigarettenpapier mit Schnittabak.

Die Erfindung betrifft außerdem eine Vorrichtung zum Füllen von Hülsen mit Rauchmaterial, insbesondere von Hülsen aus Zigarettenpapier mit Schnittabak.

Zum Füllen/Stopfen von Hülsen aus Zigarettenpapier mit Schnittabak ist es durch die DE-PS 398 521 bekannt, die auf einer Trommel geförderten leeren Hülsen an einer Füllstation axial auf einen sogenannten "Schnabel" zu schieben, durch den jeweils ein Tabakstrang in eine Hülse eingebracht wird. Danach werden die gefüllten Hülsen wieder zurückgezogen und abgefördert.

Die der Erfindung zugrundeliegende Aufgabe besteht darin, ein neues Verfahren der Hülsenfüllung und eine dazu geeignete Vorrichtung vorzusehen.
Nach dem Verfahren gemäß der Erfindung wird diese Aufgabe dadurch gelöst, daß die Hülsen aufeinanderfolgend in Mulden einer Muldentrommel gefördert werden und daß an einer Füllstation ein in eine Hülse eintretendes Einschubmittel eine Tabakportion einbringt und danach wieder aus der Hülse austritt, wonach die gefüllte Hülse abgefördert wird.
Weiterbildungen und weitere Ausgestaltungen des Verfahrens gemäß der Erfindung sind den untergeordneten Verfahrensansprüchen zu entnehmen.

Die eingangs genannte Vorrichtung ist gekennzeichnet durch eine angetriebene Muldentrommel zum aufeianderfolgenden Fördern der Hülsen zu einer Füllstation, an der ein zum Einbringen von Tabakportionen in eine Hülse eintretendes und danach wieder austretendes Einschubmittel angeordnet ist. Weiterbildungen und weitere Ausgestaltungen der Vorrichtung gemäß der Erfindung sind den untergeordneten Vorrichtungsansprüchen zu entnehmen.

Die Erfindung weist den Vorteil auf, daß Zigaretten hoher Qualität und Leistung hergestellt werden können, z. B. weil die Hülsen beim Einbringen des Tabaks großflächig in ihren Positionen gehalten werden. Außerdem können deformierte Hülsenenden vor dem Einfüllen des Tabaks wieder gerundet werden.

Die Erfindung wird anhand eines Ausführungsbeispieles näher erläutert.

Es zeigen:
- Figur 1: eine Füllvorrichtung für eine Hülse aus Zigarettenpapier in Ausgangsposition vor dem Einfüllen einer Tabakportion in einer Seitenansicht,
- Figur 2: einen Schnitt entlang Linie A-A in Figur 1,
- Figur 3: die axial verschobene Hülse,
- Figur 4: einen Schnitt entlang Linie A-A in Figur 3,
- Figur 5: den Beginn des Einfüllvorganges einer Tabakportion mittels einer Füllmulde,
- Figur 6: einen Schnitt nach Linie A-A in Figur 5,
- Figur 7: den weitgehend durchgeführten Einfüllvorgang und den Beginn der axialen Rückbewegung der Hülse durch die Füllmulde,
- Figur 8: einen Schnitt nach Linie A-A in Figur 7,
- Figur 9: die fertig gefüllte Hülse in ihrer Endposition, die mit der Ausgangsposition übereinstimmt, und mit noch in der Hülse befindlicher Füllmulde,
- Figur 10: einen Schnitt nach Linie A-A in Figur 9,
- Figur 11: die fertig gefüllte Hülse mit der aus der Hülse entfernten Füllmulde,
- Figur 12: einen Schnitt nach Linie A-A in Figur 11.

In den Figuren 1 und 2 ist mit 1 eine taktweise umlaufende Muldentrommel angedeutet, in deren Mulden 2 (von denen nur eine dargestellt ist) Hülsen 3 in queraxialer Richtung zu der dargestellten Füllstation 4 herangefördert werden. Die Hülsen 3 bestehen aus Zigarettenpapier 6 und einem angeklebten Filterstopfen 7.

Einzelheiten der Muldentrommel 1 einschließlich ihrer Befüllung mit Hülsen zeigt die DE-Patentanmeldung P 44 33 850.3 der Anmelderin vom 22.09.1994, so daß sie nicht mehr besonders dargestellt zu werden brauchen.

Vor der Muldentrommel 1 befindet sich eine Scheibe 8 mit einer Bohrung 9, durch die ein von einem nicht dargestellten Antrieb in Richtung des Doppelpfeils 10 hin- und herbewegbarer Schieber oder Stößel 11 hindurch auf die Filterstopfen 7 der Hülse 3 einwirken kann, um letztere in axialer Rich tung entsprechend Pfeil 12 zu verschieben. Auf der dem Stößel 11 abgewandten Seite der Muldentrommel 1 befindet sich ein Mundstück 13 mit einem konischen Teil 14 und einem anschließenden zylindrischen Teil 16, in die das Hülsenende 15 eintreten kann und deren Zweck später erläutert wird. Der konische Teil 14 hat leicht größeren Durchmesser als die Hülse 3, der zylindrische Teil 16 hat zumindest annähernd den Durchmesser der Hülse 3. Anschließend an das Mundstück 13 befindet sich ein Gehäuse 17 mit Wänden 18, 19, die Durchlässe 21 bzw. 22 zum Durchbewegen eines Einschubmittels für Tabakportionen in Form einer Mulde 23 mit einer Spitze 23a aufweisen. Die Mulde 23 ist an einem Stößel 26 befestigt, der von einem nicht dargestellten Antrieb entsprechend dem Doppelpfeil 24 hin- und herwegbar ist. Die Mulde 23 trägt eine Tabakportion 27 aus Schnittabak, die an der Füllstation 4 in die Hülse 3, d.h. deren Zigarettenpapier 6 eingebracht werden soll, um diese zu füllen/zu stopfen. Die Länge der Mulde 23 entspricht zumindest annähernd der Länge des Zigarettenpapiers 6 der Hülse 3.

Einzelheiten der Bildung von Portionen 27 zeigt die DE-Patentanmeldung P 44 33 848.1 vom 22.09.1994, so daß sie nicht mehr besonders dargestellt zu werden brauchen.

Figur 2 zeigt zusätzlich eine Halteeinrichtung in Form einer Leiste 28, die um eine Achse 32 schwenkbar ist und an ihrem wirksamen Endbereich 29 eine Haltefläche 31 aufweist. Letztere erstreckt sich senkrecht zur Zeichenfläche über eine Länge, die etwas kürzer als die Länge der Hülse 3 ist (vgl. Figur 3). Die Leiste 28 ist von einem nicht dargestellten Antrieb in Richtung des Doppelpfeils 32 auf die Hülse 3 zu oder von ihr weg bewegbar.

Die Wirkungsweise der in den Figuren 1 und 2 in der Ausgangslage dargestellten Füllvorrichtung an der Füllstation 4 wird anhand der folgenden Figuren 3 ... 12 beschrieben, wobei das Zigarettenpapier 6 als durchsichtig dargestellt ist.

In den Figuren 3 und 4 ist dargestellt, wie der Stößel 11, angetrieben von seinem Längsantrieb, durch die Bohrung 9 in der Scheibe 8 in die Mulde 2 der Muldentrommel 1 eingetreten ist, auf den Filterstopfen 7 aufgetroffen ist und diesen entsprechend Pfeil 12 verschoben hat. Das Hülsenende 15 ist dabei durch das Mundstück 13 hindurchgeschoben worden, wobei in dessen konischem Teil 14 etwaige Unrundheiten, z.B. eine ovale Form, gerundet wurden und im zylindrischen Teil 16 eine Stabilisierung des Hülsenendes 15, das sich außerdem an der Kante 36 der Wand 18 abstützt, erreicht wird. Wie insbesondere Figur 4 zeigt, ist die Leiste 28 von ihrem nicht dargestellten Antrieb entsprechend Pfeil 37 um die Achse 33 nach unten geschwenkt, so daß ihre Haltefläche 31 beim Verschieben der Hülse 3 entsprechend Pfeil 12 als Führungsfläche wirkt.
In Figur 3 ist die Überdeckungsfläche von 31 und deren Länge in axialer Richtung ersichtlich.

Die Figuren 5 und 6 zeigen den Beginn eines Füllvorganges, durch den die in der Mulde 23 befindliche Tabakportion 27 in die Hülse 3, genauer deren Papierteil 6, eingebracht wird. Hierzu bewegt der nicht dargestellte Antrieb den Stößel 26 und damit die Mulde 23 entsprechend dem Pfeil 38, so daß die Mulde 23 zusammen mit der von ihr getragenen Tabakportion 27 in den Hülsenteil 6 eintreten kann. Die Haltefläche 31 der Leiste 28 liegt an der Hülse 3 an und stabilisiert diese beim Eintritt der Mulde 23.

Die Figuren 7 und 8 zeigen den weitgehend abgeschlossenen Füllvorgang. Die Mulde 23 ist soweit in die Hülse 3, d.h. deren Papierteil 6, eingetreten, daß ihre Spitze 23a den Filterstopfen 7 von innen berührt und ihn, d.h. die gesamte Hülse 3, bei weiterer Bewegung in Richtung des Pfeils 38 in die in Figur 1 ersichtliche Ausgangsposition verschiebt. Der Stößel 11 wird von seinem Antrieb in Richtung des Pfeils 39 aus der Mulde 2 herausbewegt. Die Leiste 28 wird von ihrem Antrieb entsprechend Pfeil 41 angehoben und damit die Fläche 31 außer Berührung mit der Hülse 3 gebracht.

Die Figuren 9 und 10 zeigen den abgeschlossenen Füllvorgang. Die Mulde 23 und damit die Hülse 3 sind nunmehr in ihren Endstellungen, bezogen auf die Bewegungsrichtung entsprechend Pfeil 38, so daß auch die Tabakportion 27 sich in der Hülse 3 befindet. Die Leiste 28 ist an ihrem Antrieb entsprechend Pfeil 37 nach unten bewegt, so daß ihre Fläche 31 in Kontakt mit der Hülse 3 ist und beim anschließenden Austreten der Mulde 23 aus der Hülse 3 letztere hält und stabilisiert.

Die Figuren 11 und 12 zeigen die Füllvorrichtung gemäß der Erfindung mit entsprechendem Pfeil 42 aus der Hülse 3 entfernter Mulde 23, die sich wieder in ihrer Ausgangsstellung befindet, in der ihr eine neue Tabakportion zugeführt wird. Als letztes wird die Leiste 28 entsprechend Pfeil 43 in ihre aus Figur 2 ersichtliche Stellung bewegt.

Damit ist ein Füllvorgang während der Stillstandszeit zwischen zwei Förderschritten durchgeführt. Die fertige mit Tabak gefüllte Filterzigarette wird in einem Förderschritt aus der Füllstation 4 entfernt und im gleichen Förderschritt eine neue leere Hülse zugefördert, die dann auf die beschriebene Weise mit einer neuen Tabakportion gefüllt wird.

## Patentansprüche

1. Verfahren zum Füllen von Hülsen mit Rauchmaterial, insbesondere von Hülsen aus Zigarettenpapier mit Schnittabak, dadurch gekennzeichnet, daß die Hülsen aufeinanderfolgend in Mulden einer Muldentrommel gefördert werden und daß an einer Füllstation ein in eine Hülse eintretendes Einschubmittel eine Tabakportion einbringt und danach wieder aus der Hülse austritt, wonach die gefüllte Hülse abgefördert wird.

2. Verfahren nach Anspruch 1, dadurch gekennzeichnet, daß die Hülse während ihrer Füllung mit einer Tabakportion in der Füllstation auf ihrer der sie aufnehmenden Mulde abgewandten Seite zusätzlich gehalten wird.

3. Verfahren nach Anspruch 1 und/oder 2, dadurch gekennzeichnet, daß die Hülse vor dem Einbringen einer Tabakportion axial in ihrer Mulde verschoben und dabei ein etwa deformierters Hülsenende gerundet wird.

4. Vorrichtung zum Füllen von Hülsen mit Rauchmaterial, insbesondere von Hülsen aus Zigarettenpapier mit Schnittabak, gekennzeichnet durch eine angetriebene Muldentrommel (1) zum aufeinanderfolgenden Fördern der Hülsen (3) zu einer Füllstation (4), an der ein zum Einbringen von Tabakportionen (27) in eine Hülse eintretendes und danach wieder austretendes Einschubmittel (23) angeordnet ist.

5. Vorrichtung nach Anspruch 4, dadurch gekennzeichnet, daß eine beim Einbringen von Tabakportionen (27) in eine Hülse (3) auf diese zubewegbare und sie haltende Halteeinrichtung (28, 31) vorgesehen ist.

6. Vorrichtung nach Anspruch 5, dadurch gekennzeichnet, daß der wirksame Teil der Haltevorrichtung (28) eine gerundete Haltefläche (31) ist, deren Rundung etwa der Rundung der zu haltenden Hülse (3) entspricht.

7. Vorrichtung nach einem oder mehreren der Ansprüche 4 bis 6, dadurch gekennzeichnet, daß das Einschubmittel eine die einzubringende Tabakportion (27) aufnehmende Mulde (23) aufweist, deren Länge zumindest annähernd der Länge einer Hülse (3) entspricht.

8. Vorrichtung nach einem oder mehreren der Ansprüche 4 bis 7, dadurch gekennzeichnet, daß zum Runden des etwa unrunden offenen Endes (15) einer Hülse (3, 6) ein Mundstück (13) mit einem konischen Teil (14) und mit einem zylindrischen Teil (16) vorgesehen ist, durch die das Hülsenende axial bewegt wird.

9. Vorrichtung nach Anspruch 8, dadurch gekennzeichnet, daß zur Axialbewegung einer Hülse (3) durch das Mundstück (13) ein Schieber (11) und zur Rückbewegung die Mulde (23) vorgesehen ist.
